# EUROPÄISCHE PATENTSCHRIFT

(11) **EP 0 127 868 B1**
(45) Veröffentlichungstag und Bekanntmachung des Hinweises auf die Patenterteilung: **09.09.1987**
(21) Anmeldenummer: 84106087.4
(22) Anmeldetag: 28.05.1984
(51) Int. Cl.: B41J 11/00

(54) **Papiereinzugsvorrichtung für Schreib- oder Büromaschinen mit im Papierführungskanal angeordneten Papierausgleichsspalt**
Paper draw-in device for typewriters or office machines with a paper-compensating gap disposed in the paper-guiding channel
Dispositif d'introduction de papier pour machines à écrire ou de bureau avec fente d'ajustement du papier située dans le canal de guidage du papier

(30) Priorität: 01.06.1983 DE 3319961
(43) Veröffentlichungstag der Anmeldung: 12.12.1984
(73) Patentinhaber: SIEMENS AKTIENGESELLSCHAFT, 80333 München (DE)
(72) Erfinder: Stöberl, Walter, Dipl.-Ing., D-8150 Holzkirchen (DE)

## Beschreibung

Die Erfindung betrifft eine Papiereinzugsvorrichtung für Druckeinrichtungen gemäß dem Oberbegriff des Patentanspruches 1.

Bei Schreib- oder Büromaschinen, wie sie z. B. Fernschreibmaschinen darstellen, die als Aufzeichnungsträger einoder mehrlagiges Rollenpapier verwenden, ist das Wickelende des Rollenpapiers je nach Papierhersteller unterschiedlich. So kann sich bei Verwendung von mehrlagigem Papier am Wickelende eine starke Krümmung auffalten, die zum Durchzug durch den Papierführungskanal einen kräftigen Zeilenmotor benötigt. Ausgeprägte Faltungen am Wickelende können dabei zum Blockieren des Zeilenantriebes führen.

Um starke Krümmungen des Wickelendes auszugleichen, wäre es deshalb notwendig, sehr starke, in ihren Dimensionen unhandliche bzw. teure Zeilenmotoren einzubauen. Am Wickelende auftretenden Faltungen führen durch Blockieren des Zeilenantriebes zu Informationsverlusten.

Aus der DE-AS 25 03 642 ist eine Papierführung für automatisch betriebene Büromaschinen bekannt, bei der die Papierführungswanne entgegen einer Federkraft verschwenkbar ausgestaltet ist und mit einem elektrischen Schalter zusammenwirkt. Beim Einziehen von einen Papierstau auslösenden Staufalten des Papiers zwischen die Papierführungswanne und die Schreibwalze wird die Papierführungswanrie abgeschwenkt. Durch die Schwenkbewegung der Papierführungswanne öffnet sich der Führungskanal trichterförmit nach hinten, wodurch sich ein Teil der Staufalten löst. Werden die Staufalten nicht vollständig gelöst, führt das weitere Abschwenken der Papierführungswanne zu einer Betätigung eines Schalters und zu einer Unterbrechung des Vortriebes.

Ein Glätten des Papiers vor dem Einzug in den Papierführungskanal ist nicht möglich.

Unterbricht man zur Vermeidung von Funktionsstörungen den Papiervorschub, wenn sich das Ende des zu beschreibenden Papieres noch weit vom Eingang des Papierführungskanales entfernt befindet, hat dies einen hohen Papierverbrauch zur Folge.

Es ist weiterhin aus der US-PS 4 227 821 eine Druckeinrichtung zum Beschreiben von Endlospapier bekannt, bei der im Bereich des starren Papierführungskanals - der trogförmig ausgebildet ist - ein J-förmiges Abtastelement zum Abtasten des Vorhandenseins von Papier vorgesehen ist. Ist kein Papier vorhanden, so betätigt das Abtastelement einen Schalter, ist Papier eingezogen wird das Abtastelement vom Schalter abgehoben.

Aufgabe der Erfindung ist es, eine Papiereinzugsvorrichtung der eingangs genannten Art derart auszugestalten, daß ein-oder mehrlagiges Papier vor der Zuführung zum Papierführungskanal geglättet und möglichst verlustlos verarbeitet wird.

Diese Aufgabe wird bei einer Papiereinzugsvorrichtung der eingangs genannten Art gemäß dem kennzeichnenden Teil des ersten Patentanspruches gelöst.

Eine weitere vorteilhafte Ausführungsform der Papiereinzugsvorrichtung ist im Anspruch 2 gekennzeichnet.

Dadurch, daß im Eingangsbereich des starren Papierführungskanals ein Papierausgleichsspalt angeordnet ist, der Krümmungen des Wickelendes des Papieres ausgleicht, kann das Papier vollständig beschrieben werden. Zu starke Faltungen am Wickelende die evtl. zu einem Verklemmen des Papieres im Papierführungskanal führen können, werden rechtzeitig über die mit dem Papierausgleichsspalt gekoppelte Abtasteinrichtung erkannt und eine Warneinrichtung betätigt und/oder der Papiervorschub unterbrochen.

Durch die Anordnung eines derartigen Papierausgleichsspaltes kann eine starre Papierwanne verwendet werden, da Unebenheiten des Papieres vor dem Einzug in die Papierwanne ausgeglichen werden. Als,Antrieb für den Papiervorschub, den sogenannten Zeilenmotor, kann ein preisqünstiger relativ leistungsschwacher Schrittmotor verwendet werden.

Mehrfach gefaltete Papierenden können nicht mehr in den engen Spalt zwischen Schreibwalze und einem empfindlichen Mosaikschreibkopf geraten, da bei Papierstau die Abtasteinrichtung den Papiervorschub unterbricht.

Bei der Verwendung in Fernschreibmaschinen oder anderen kommunikationsfähigen Textendgeräten wird ein gestörter Papiervorschub durch Papierkrümmungen rechtzeitig erkannt, so daß empfangene Informationen nicht verloren gehen können.

Das vollständige Beschreiben des Papieres ermöglicht ein nahezu verlustloses Verarbeiten des gesamten Papiervorrates.

Ausführungsformen der Erfindung sind in den Zeichnungen dargestellt und im folgenden beispielsweise näher beschrieben. Es zeigen
Figur 1 eine schematische Darstellung einer Papiereinzugsvorrichtung für Zeilendruckeinrichtungen mit einem im Papierführungskanal angeordneten Ausgleichsspalt,
Figur 2 eine schematische Darstellung einer Ausführungsform des Papierausgleichsspaltes mit einer aus Federdraht bestehenden Feder und einem Rastelement und
Figur 3 eine ausschnittweise Schnittdarstellung eines Teilbereiches der Fig. 2 zur Erläuterung des Rastelementes.

Die in den Figuren dargestellte Papiereinzugsvorrichtung einer Zeilendruckeinrichtung, in diesem Falle einer Fernschreibmaschine, enthält einen hier nicht dargestellte, entlang einer Schreibwalze bewegbaren Matrixdruckkopf. Die Papiereinzugsvorrichtung selbst besteht aus einer Schreibwalze S die drehbar und motorisch angetrieben in einem Gehäuse G gelagert ist. Unterhalb der Schreibwalze S befindet sich, über ein Getriebe M mit der Schreibwalze S verbunden, eine Papiertransportwelle P mit einer darauf gelagerten und mit der Papiertransportwelle P fest verbundenen tonnenförmigen Papierandruckrolle R. Die Papiertransportwelle P mit der Papierandruckrolle R befindet sich am Ende des durch ein Papierführungsblech B begrenzten Papiertührungskanales und ist einseitig fest im Gehäuse G und mit ihrem Ende entsprechend der Pfeilrichtung schwenkbar in einer Schlaufe SCH eines Armes eines gestellgestützten Federbügels F gelagert. Abhängig von der Art des verwendeten Aufzeichnungsträgers (Endlospapier, Ein- und Mehrlagenrollenpapier, Einzelblätter) kann über den Federbügel F die Papierandruckrolle R mehr oder weniger stark an die Schreibwalze S bzw. das dazwischenliegende Papier AZ gedrückt werden. Zum Einlegen und Justieren ist außerdem ein totales Abschwenken der Papierandruckrolle R möglich. Zu diesem Zwecke ist der in Führungen L gelagerte Federbügel F mit seinem anderen Arm in Wirkverbindung mit einem Schwenkhebel H, der um eine Achse A drehbar gelagert ist.

Der Schwenkhebel H besteht aus einem eigentlichen Griffstück GR und einem unterhalb des Griffstückes angeordneten Ansatzstück AN. Im dargestellten angedrückten Zustand der Papierandruckrolle R, liegt unter Torsionswirkung der Federbügel F mit einem Ende an diesem Ansatzstück AN an. Über den Schwenkhebel H, kann entsprechend der dargestellten Pfeilrichtung die Papierandruckrolle R von der Schreibwalze S weggeschwenkt werden.

Zum Erkennen des Vorhandenseins des Papiers in der Papierführung ist ein Abtastfederbügel AF vorgesehen. Der Abtastfederbügel AF greift mit seinem schlaufenförmig umgebogenen Abtastende AE durch eine Öffnung des Papierführungsbleches B und stützt sich auf der Schreibwalze S ab. Der Abtastfederbügel AF selbst ist mehrfach umgebogen mit seinem äußersten Ende in einer Ausnehmung LO des Papierführungsbleches B gelagert, wobei er an den Rand der Ausnehmung LO über eine Feder FE gedrückt wird. Der Abtastfederbügel AF wird dabei durch ein exzentrisches, gegenüber der Drehachse A angeordnetes Führungsstück FS des Schwenkhebels H geführt, wobei der zwischen dem Führungsstück FS und dem Abtastende AE gelegene Teil des Abtastfederbügels AF einen U-förmigen Verlauf hat und an einer als Schalter ausgebildeten elektrischen Abtasteinrichtung EL anliegt.

Im Eingangsbereich des Papierführungskanales ist ein Papierausgleichsspalt angeordnet. Dieser Papierausgleichsspalt besteht aus dem ortsfesten Papierführungsblech B und einem gegenüber dem Papierführungsblech B verschieblichen Schieber Sl. Der aus Kunststoff bestehende Schieber SI hintergreift mit einem Seitenteil ST den Abtastfederbügel AF, und zwar in einem Vorlaufabstand VA.

In der Mitte des Schiebers SI befindet sich eine Ausnehmung AS, in die eine am Gehäuse G der Druckeinrichtung befestigte Rastnase RN eingreift. Die kleinste Schlitzbreite des Papierausgleichsspaltes wird dabei durch das Maß AB bestimmt. Die an dem Schieber an seinen Seitenteilen ST und SE angreifenden Federn FD halten den Schieber SI an der Anlage (Rastnase RN). Eine zusätzliche an einer Ausnehmung des Seitenteiles SE des Schiebers SI angeordnete Feder FDZ ist so ausgelegt, daß der Hub des Schiebers entweder parallel zur Papierwanne erfolgt oder auf der Seite ST voreilt.

Das Zusammenwirken des Abtastfederbügels AF mit der elektrischen Abtasteinrichtung EL, dem Federbügel F und dem Schieber SI ist wie folgt :
Befindet sich im Papierführungskanal ein Papier, in diesem Fall ein mehrlagiges Rollenpapier AZ mit stark gekrümmten Enden AZE, so wird das Abtastende AE und damit der Abtastfederbügel AF von der Schreibwalze S abgehoben. Der Schwenkhebel H befindet sich dabei in der dargestellten Grundposition mit angedrückter Papierandruckrolle R. Die elektrische Abtasteinrichtung EL liegt mit ihrem Tastenknopf TK an dem Mittelstück des Abtastfederbügels AF an. Im dargestellten Zustand mit eingelegtem Papier ist also die elektrische Abtasteinrichtung EL gedrückt und damit ein in der elektrischen Abtasteinrichtung EL enthaltener Schalter geöffnet. Der geöffnete Schalter unterbricht einen aus einer Stromquelle BT und einer Warnlampe W mit nachgeschaltetem Schaltrelais SR bestehenden Stromkreis, so daß die Warnlampe W gelöscht ist.

Gelangt nun ein stark gekrümmtes Papierende AZE des Mehrlagenpapieres AZ in den Papierausgleichsspalt, so wird der Schieber SI weggedrückt. Dabei wird nach einem Vorlauf VA mit der Kante des Seitenteiles ST des Schiebers SI der Abtastfederbügel AF von der Anlage am Papierführungsblech B abgezogen und nach Ausgleich des Schalthubes HU der Schalter in der elektrischen Abtasteinrichtung EL geschlossen.

Damit leuchtet die Warnlampe W auf und das Schaltrelais SR wird betätigt. Durch das Voreilen des Schiebers SI über den Vorlaufabstand VA am Seitenteil ST wird erreicht, daß die Schaltsicherheit sich erhöht.

Kann das Papier mit seinem Papierende AZE ungestört den Papierausgleichsspalt durchlaufen, so legt sich der Abtasttederbügel AF in Folge seines Federverhaltens entsprechend der dargestellten Pfeilrichtung nach Durchlauf des Papieres AZ an die Schreibwalze S an. Dadurch wird der Tastenkopf TK ebenfalls in Pfeilrichtung bewegt und der Warnstromkreis geschlossen. Auch dann leuchtet die Warnlampe W auf und zeigt das Papierende an. Um das Papier vollständig aus der Papierführung zu entfernen, kann über eine hier nicht dargestellte Auslöseeinrichtung der Motor nochmals kurzzeitig betätigt werden.

Dieses Aufleuchten der Warnlampe W erfolgt auch, wenn der Schwenkhebel H zum Verschwenken der Papiertransportwelle P in Pfeilrichtung bewegt wird. Durch die Bewegung über das exzentrische Führungsstück FS wird der Abtastfederbügel AF verschwenkt, was wiederum ein Schließen des Warnstromkreises und damit ein Aufleuchten der Warnlampe W zur Folge hat.

Die Ausführungsform entsprechend der Fig. 2 unterscheidet sich von der Fig. 1 dadurch, daß die Rückholfedern für den Schieber SI aus einem einzigen in den Halterungen HL des ortsfesten Teil des Papierausgleichsspaltes verspannten Federdraht FDD bestehen. Die Enden des Federdrahtes FDD greifen dabei in Ausnehmungen AS des Schiebers ein. Entsprechend der Ausführungsform der Fig. 1 wird über einen im Vorlaufabstand VA angeordneten Anschlag ASS ein einseitiger Vorlauf des Schiebers erzeugt, um - wie bereits beschrieben - die Schaltsicherheit an der Abtasteinrichtung EL zu erhöhen.

Zusätzlich noch ist entsprechend der Schnittdarstellung der Fig. 3 am Schieber SI eine Rastnase RNN ausgebildet, die mit einem Rasthaken RH am Druckergehäuse zusammenwirkt. Durch das Verrasten der Rastnase RNN hinter dem Rasthaken RH kann der Schieber SI in geöffneter Stellung gehalten werden, um z. B. das Papiereinlegen zu erleichtern.

## Patentansprüche

1. Papiereinzugsvorrichtung für Druckeinrichtunge, insbesondere Schreib- oder Büromaschinen zum Transport von Einoder Mehrlagenpapier (AZ), mit einer motorisch angetriebenen Schreibwalze (S), einem die Schreibwalze teilweise umfassenden Papierführungskanal, und mit einem sich mindestens über die Breite des Papiers (AZ) erstreckenden, in seiner Mindestschlitzbreite voreingestellten, entgegen der Kraft einer Feder (FD) über die Mindestschlitzbreite hinaus auslenkbaren Papierausgleichsspalt, der mit einer die Auslenkung des Papierausgleichsspaltes erfassenden Abtasteinrichtung (EL) in Verbindung steht, die bei Überschreiten einer vorgegebenen Schlitzbreite den Papiervorschub unterbricht und/oder eine Warneinrichtung (W) betätigt, dadurch gekennzeichnet, daß der Papierausgleichsspalt im Eingangsbereich des starren Papierführungskanales angeordnet ist und aus einem ortsfesten Teil (B) und einem gegenüber diesem ortsfesten Teil entgegen der Kraft der Feder (FD) verschieblichen Schieber (SI) besteht.

2. Papiereinzugsvorrichtung nach Anspruch 1, dadurch gekennzeichnet, daß die Feder (FD) aus einem in Führungen des ortsfesten Teiles (B) verspannten Federdraht (FDD) besteht, dessen Enden in Ausnehmungen (AS) des Schiebers (SI) eingreifen (Fig. 2).

## Claims

1. A paper draw-in device for printers, in particular typewriters or office machines, for the transportation of single-layer or multi-layer paper (AZ), with a motor driven platen (S), a paper guide channel which partially embraces the platen, and with a paper compensating gap which extends at least across the width of the paper (AZ), is preset in respect of its minimum slot width, can be deflected beyond the minimum slot width against the force of a spring (FD) and is connected to a scanning device (EL) which detects the deflection of the paper compensating gap and, when a predetermined slot width is exceeded, interrupts the paper feed and/or actuates a warning device (W), characterised in that the paper compensating gap is arranged in the inlet zone of the rigid paper guide channel and consists of a stationary component (B) and a slide (SI) which is displaceable in relation to the fixed component against the force of the spring (FD).

2. A paper draw-in device as claimed in Claim 1, characterised in that the spring (FD) consists of a spring wire (FDD) which is braced in guides of the stationary component (B) and whose ends engage in recesses (AS) of the slide (SI). (Fig. 2)

## Revendications

1. Dispositif d'introduction du papier pour des dispositifs d'impression, notamment pour des machines à écrire ou des machines de bureau, pour le transport d'un papier (AZ) à une couche ou multicouches, comportant un cylindre d'impression (S) entraîné par un moteur, un canal de guidage du papier, qui entoure partiellement le cylindre d'impression, et une fente d'ajustement du papier, qui s'étend au moins sur la largeur du papier (AZ), possède une largeur minimale préréglée et peut être étendue à l'encontre de la force d'un ressort (FD), au-delà de sa largeur minimale et est reliée à un dispositif d'exploration (EL) qui détecte l'extension de la fente d'ajustement du papier et arête l'avance du papier et/ou actionne un dispositif d'avertissement (W) dans le cas du dépassement d'une largeur de fente prédéterminée, caractérisé par le fait que la fente d'ajustement du papier est disposée dans la zone d'entrée du canal rigide de guidage du papier et est constituée par une partie fixe (B) et un curseur (SI) déplaçable par rapport à cette partie fixe, à l'encontre de la force du ressort (FD).

2. Dispositif d'introduction du papier suivant la revendication 1, caractérisé par le fait que le ressort (FD) est constitué par un fil à ressort (FDD), tendu dans des guides de la partie fixe (B) et dont les extrémités s'engagent dans des évidements (AS) du curseur (SI) (figure 2).
